# EUROPÄISCHE PATENTSCHRIFT

(11) **EP 2 720 204 B1**
(45) Veröffentlichungstag und Bekanntmachung des Hinweises auf die Patenterteilung: **15.04.2015**
(21) Anmeldenummer: 13187680.7
(22) Anmeldetag: 08.10.2013
(51) Int. Cl.: B65H 31/24, B65H 33/16, G07D 7/12, G07D 11/00, G07F 19/00

(54) **Vorrichtung zur Handhabung von Wertscheinen**
Device for handling vouchers
Dispositif destiné à la manipulation de documents de valeur

(30) Priorität: 15.10.2012 EP 12188474
(43) Veröffentlichungstag der Anmeldung: 16.04.2014
(73) Patentinhaber: Wincor Nixdorf International GmbH, 33106 Paderborn (DE)
(72) Erfinder: Chow, Joon Ho, Kelvin, 768425 Singapore (SG); Rabanos Cuyos, Rophie, 542116 Singapore (SG); Wirawan, Hengky, 534260 Singapore (SG); Plotzitzka, Joerg, 268800 Singapore (SG); Seroka, Karl-Heinz, 33154 Salzkotten (DE)

(56) Entgegenhaltungen:
- DE-A1-102007 060 803
- DE-A1-102009 042 383
- DE-A1-102010 004 580
- DE-A1-102010 037 316
- DE-A1-102011 000 785

## Beschreibung

Die Erfindung betrifft eine Vorrichtung zur Handhabung von Wertscheinen, die eine Kassettenaufnahme zur Aufnahme von Geldkassetten und ein Kopfmodul umfasst. In dem Kopfmodul ist eine Stapeleinheit zum Stapeln der aus den Geldkassetten entnommenen Wertscheine zu einem Wertscheinbündel, ein Eingabe- und/oder Ausgabefach zur Eingabe und/oder Ausgabe von Wertscheinen und ein Reject- und Retractbehälter zur Aufnahme von aussortierten und nicht entnommenen Wertscheinen vorgesehen.

Bei bekannten Vorrichtungen zur Handhabung von Wertscheinen, beispielsweise bei bekannten Geldautomaten, werden die den Geldkassetten entnommenen Wertscheine zunächst in einem Zwischenspeicher so lange zwischengespeichert, bis alle für die Auszahlung bestimmten Wertscheine den Geldkassetten entnommen wurden. Die Zwischenspeicher sind häufig in Form von Rollenspeichern ausgebildet. Die Zwischenspeicherung erfolgt, damit für den Fall, dass bei der Entnahme der Wertscheine Mehrfachabzüge auftreten oder die entnommenen Wertscheine aus einem anderen Grund nicht ausgezahlt werden können und aussortiert werden müssen (sogenannte Rejects), so dass es nicht zur Auszahlung eines fehlerhaften Geldbetrages kommt. Sollte ein Reject-Fall auftreten, werden die in dem Zwischenspeicher zwischengespeicherten Wertscheine in einen Rejectbehälter transportiert und es wird erneut damit begonnen, die Wertscheine des auszuzahlenden Wertscheinbündels zusammenzustellen. Erst wenn alle Wertscheine planmäßig dem Wertscheinbehälter entnommen und dem Zwischenspeicher zugeführt wurden, werden diese wieder aus dem Zwischenspeicher entnommen und in einer Stapeleinheit zu einem auszugebenden Wertscheinbündel gestapelt.

Problematisch an diesen Vorrichtungen ist es, dass für den Zwischenspeicher viel Bauraum benötigt wird, der in Geldautomaten generell knapp ist und somit nicht für andere Bauteile zur Verfügung steht. Ferner verlangsamt die Zwischenspeicherung der Wertscheine den Auszahlungsvorgang

Aus dem Dokument DE 10 2010 004 580 A1 ist eine Vorrichtung zur Handhabung von Wertscheinen bekannt, bei der die zu transportierenden Wertscheine über Weichen verschiedenen Transporteinheiten zugeführt werden können.

Es ist Aufgabe der Erfindung, eine Vorrichtung zur Handhabung von Wertscheinen anzugeben, mit deren Hilfe auf einfache Weise und in kurzer Zeit Wertscheinbündel ausgegeben werden können.

Diese Aufgabe wird durch eine Vorrichtung mit den Merkmalen des Anspruchs 1 gelöst. Vorteilhafte Weiterbildungen der Erfindung sind in den abhängigen Ansprüchen angegeben.

Erfindungsgemäß ist eine erste Transporteinheit zum Transport von Wertscheinen zwischen dem Kassettenaufnahmebereich und dem Kopfmodul vorgesehen. An dem kopfmodulseitigen Ende der ersten Transporteinheit ist eine erste Weiche angeordnet. Ferner ist eine zweite Transporteinheit innerhalb des Kopfmoduls zum Transport von Wertscheinen angeordnet, mit deren Hilfe Wertscheine und Wertscheinbündel zwischen der Stapeleinheit, dem Eingabe- und/oder Ausgabefach und dem Rejectbehälter transportierbar sind. Die erste Weiche ist derart ausgebildet, dass in einer ersten Weichenstellung ein einer Kassette entnommener, über die erste Transporteinheit transportierter Wertschein der Stapeleinheit zuführbar ist. In einer zweiten Weichenstellung dagegen führt die erste Weiche den einer Geldkassette entnommenen Wertschein der zweiten Transporteinheit direkt zu.

Hierdurch wird erreicht, dass die den Geldkassetten entnommenen Wertscheine, die aussortiert werden sollen, beispielsweise weil ein Doppelabzug aufgetreten ist, also sogenannte Rejects, direkt der zweiten Transporteinheit und über diese direkt dem Reject- und Retractbehälter zugeführt werden können. Die für gut befundenen Wertscheine, also nicht aussortierten Wertscheine, dagegen werden über die erste Weiche dem Stapelmodul zugeführt und somit zu dem Wertscheinbündel gestapelt. Somit wird insgesamt erreicht, dass auf einen Zwischenspeicher verzichtet werden kann, da die aussortierten Wertscheine unabhängig von den für die Auszahlung tatsächlich verwendeten Wertscheinen im Stapelmodul, direkt dem Reject- und Retractbehälter zugeführt werden können. Somit wird durch den Verzicht auf einen Zwischenspeicher der hierfür benötigte Bauraum eingespart. Ferner werden ebenfalls Kosten eingespart und die für die Auszahlung benötigte Zeit reduziert. Zusätzlich können die vor den auszusortierenden Wertscheinen zum Stapelmodul transportierten Wertscheine weiterhin zur Auszahlung genutzt werden.

Es ist vorteilhaft, wenn die zweite Transporteinheit derart ausgebildet ist, dass mit ihrer Hilfe sowohl Wertscheinbündel als auch einzelne Wertscheine transportierbar sind. Somit kann mit der zweiten Transporteinheit das über die Stapeleinheit gestapelte Wertscheinbündel zu dem Eingabe- und/oder Ausgabefach oder ggf. zu dem Reject- und Retractbehälter transportiert werden. Ebenso ermöglicht es die zweite Transporteinheit aber auch, dass die bereits bei der Entnahme aus einer Geldkassette aussortierten einzelnen Wertscheine direkt dem Reject- und Retractbehälter zugeführt werden können. Somit wird ein besonders einfacher kompakter Aufbau erreicht, da nur eine Transporteinheit für den der ersten Transporteinheit nachgelagerten Transport in dem Kopfmodul notwendig ist.

Ferner ist es vorteilhaft, wenn die Stapeleinheit derart ausgebildet ist, dass ein in ihr gestapeltes Wertscheinbündel aus der Stapeleinheit direkt der zweiten Transporteinheit zuführbar ist. Unter dem direkten Zuführen wird insbesondere verstanden, dass das Wertscheinbündel nicht erst von der zweiten Stapeleinheit über die erste Transporteinheit und über diese dann der zweiten Transporteinheit zugeführt werden muss, sondern ohne eine weitere Transporteinheit von der Stapeleinheit an die zweite Transporteinheit übergeben wird. Somit wird ein möglichst kurzer Transportweg realisiert und die erste Transporteinheit kann besonders einfach aufgebaut sein, da mit ihrer Hilfe nur einzelne Wertscheine transportiert werden müssen.

Die Stapeleinheit umfasst hierzu insbesondere ein verschwenkbares Auflageelement, das zwischen einer Zuführposition und einer Entnahmeposition verstellbar ist. Die Zuführposition ist hierbei diejenige Position, in der das Auflageelement angeordnet ist, wenn der Stapeleinheit Wertscheine zugeführt und zu dem Wertscheinbündel gestapelt werden. Hierzu liegt insbesondere der als erstes zugeführte Wertschein auf dem Auflageelement auf, wobei die weiteren zugeführten Wertscheine dann auf diesem aufliegen. Die Entnahmeposition dagegen ist diejenige Position, in der das Auflageelement zur Übergabe des Wertscheinbündels an die zweite Transporteinheit angeordnet ist. Es ist insbesondere eine Antriebseinheit, vorzugsweise ein Gleichstrommotor, vorgesehen, mit deren Hilfe das Auflageelement um einen vorbestimmten Winkel zwischen der Zuführposition und der Übergabeposition um eine Drehachse verschwenkt wird. Somit wird ein besonders einfacher und kompakter Aufbau erreicht.

Der Reject- und Retractbehälter umfasst insbesondere ein erstes Fach zur Aufnahme von aussortierten Wertscheinen (sogenannten Rejects) und ein von dem ersten Fach getrenntes zweites Fach zur Aufnahme von dem Eingabe- und/oder Ausgabefach nicht entnommenen Wertscheinen (sogenannte Retracts). Somit können die Rejects und Retracts getrennt gespeichert werden, was für die Erfüllung von rechtlichen Normen zur Notenrückverfolgung wichtig sein kann. Der Reject- und Retractbehälter ist insbesondere in Form einer Geldkassette ausgebildet, so dass die Rejects und Retracts auf einfache Weise entnommen werden können.

Die zweite Transporteinheit umfasst vorzugsweise eine zweite Weiche zum Zuführen von mit Hilfe der zweiten Transporteinheit transportierten Wertscheinen zum Reject- und Retractbehälter. In einer ersten Weichenstellung ist die zweite Weiche insbesondere derart angeordnet, dass mit Hilfe der zweiten Transporteinheit entlang der Rejects- und Retractbehälters transportierte Wertscheine nicht dem Reject- und Retractbehälter zugeführt werden und somit insbesondere zwischen der Stapeleinheit und dem Eingabe- und/oder Ausgabefach transportiert werden können. In der zweiten Weichenstellung dagegen ist die zweite Weiche derart ausgebildet, dass mit Hilfe der zweiten Transporteinheit entlang des Reject- und Retractbehälters transportierte Wertscheine aus dem Transportpfad ausgelenkt und dem Reject- und Retracthälter zugeführt werden können.

Bei einer besonders bevorzugten Ausführungsform sind mit Hilfe der zweiten Weiche sowohl aussortierte Wertscheine (Rejects) als auch nicht dem Eingabe- und/oder Ausgabefach entnommene Wertscheine (Retracts) dem Reject- und Retractbehälter zuführbar. Somit muss im Transpörtpfad der zweiten Transporteinheit nur eine einzige Weiche zum Auslenken sowohl von Rejects als auch Retracts vorgesehen sein. Bei dieser Ausführungsform ist innerhalb des Reject- und Retractbehälters insbesondere eine dritte Weiche vorgesehen, mit dessen Hilfe die über die zweite Weiche zugeführten Wertscheine dann auf das erste und das zweite Fach aufgeteilt werden können. Somit wird ein besonders kompakter einfacher Aufbau erreicht, da innerhalb des Kopfmoduls selbst nur eine Weiche, nämlich die zweite Weiche, vorgesehen sein muss und das Separieren der Rejetcs und Retracts in dem Reject- und Retractbehälter erfolgt.

Bei einer alternativen Ausführungsform der Erfindung kann die zweite Weiche auch derart ausgebildet sein, dass mit ihrer Hilfe ausschließlich den Geldkassetten entnommene, aussortierte Wertscheine (Rejects) dem ersten Fach zuführbar sind. In diesem Fall umfasst die zweite Transporteinheit eine vierte Weiche zum Zuführen von dem Eingabe- und/oder Ausgabefach nicht entnommenen Wertscheinen (Retracts) zum zweiten Fach.

Die Stapeleinheit ist insbesondere in einem ersten Endbereich der zweiten Transporteinheit und das Eingabe- und/oder Ausgabefach an einem dem ersten Endbereich entgegengesetzten zweiten Endbereich der zweiten Transporteinheit angeordnet. Der Reject- und Retractbehälter ist zwischen der Stapeleinheit und dem Eingabe- und/oder Ausgabefach entlang des Transportpfades der zweiten Transporteinheit angeordnet. Somit können alle notwendigen Transportvorgänge der Wertscheine und Wertscheinbündel über die zweite Transporteinheit erfolgen. Insbesondere können mit Hilfe der zweiten Transporteinheit die bei der Entnahme aus den Geldkassetten aussortierten Wertscheine einzeln dem Reject- und Retractbehälter zugeführt werden. Ebenso kann das Wertscheinbündel aus der Stapeleinheit über die zweite Transporteinheit zu dem Eingabe- und/oder Ausgabefach transportiert werden. Des Weiteren ist es auch möglich, dass das gesamte Wertscheinbündel, wenn es aussortiert wurde, dem Reject- und Retractbehälter zugeführt wird. Darüber hinaus ermöglicht die zweite Transporteinheit auch den Transport von dem Eingabe- und/oder Ausgabefach nicht entnommener Wertscheinbündel (Retracts) zu dem Reject- und Retractbehälter.

Die zweite Transporteinheit umfasst mindestens einen über mindestens ein antreibbares Umlenkelement geführten Riemen. Das Umlenkelement ist insbesondere eine Rolle, die über eine Antriebseinheit, beispielsweise einen Elektromotor, angetrieben werden kann.

Der Riemen ist vorzugsweise zum Transport von Wertscheinen von der Stapeleinheit zum Eingabe- und/oder Ausgabefach, zum Transport von einzelnen, den Geldkassetten entnommenen aussortierten Wertscheinen zum Reject- und Retractbehälter und zum Transport eines aussortierten Wertscheinbündels von der Stapeleinheit zum Reject- und Retractbehälter in eine erste Drehrichtung angetrieben. Umgekehrt ist der Riemen insbesondere zum Transport von dem Eingabe- und/oder Ausgabefach nicht entnommenen Wertscheinen zum Reject- und Retractbehälter in eine der ersten Drehrichtung entgegengesetzte zweite Drehrichtung angetrieben. Somit können alle notwendigen Transporte durch einfache Drehrichtungsumkehr des Riemens erfolgen.

Ferner ist es vorteilhaft, wenn die zweite Transporteinheit eine Aufnahmeeinheit zur Aufnahme des Wertscheinbündels zum Transport des Wertscheinbündels von der Stapeleinheit zum Eingabe- und/oder Ausgabefach und/oder zum Reject- und Retractbehälter umfasst. Diese Aufnahme ist beispielsweise in Form eines Gegendruckelementes ausgebildet, das an dem Riemen befestigt ist und die einzelnen Wertscheine bzw. das Wertscheinbündel in die Transportrichtung bewegt, indem es gegen die Kanten der Wertscheine drückt.

Die erste und zweite Transporteinheit sind insbesondere derart ausgebildet, dass in einem Übergabebereich am kopfmodulseitigen Ende der ersten Transporteinheit Wertscheine direkt von der ersten Transporteinheit an die zweite Transporteinheit übergeben werden können.

Bei einer besonders bevorzugten Ausführungsform umfasst die zweite Transporteinheit eine Schiebeplatte zum Transport des Wertscheinbündels von der Stapeleinheit zum Eingabe- und/oder Ausgabefach und/oder zum Reject- und Retractbehälter. Die Schiebeplatte ist hierbei entlang des Transportweges des Wertscheinbündels verfahrbar und drückt zum Transport des Wertscheinbündels gegen die Kanten der Wertscheine des Wertscheinbündels, so dass das Wertscheinbündel hierüber bewegt wird. Die Schiebeplatte drückt hierbei insbesondere gegen die in Transportrichtung des Wertscheinbündels gesehen hintere Kante der Wertscheine des Wertscheinbündels.

Durch eine solche Schiebeplatte wird erreicht, dass keine Wertscheine während des Transportes verloren gehen können. Beim Transport von Wertscheinbündeln über Doppelriemenanordnungen besteht die Gefahr, dass einzelne Wertscheine, insbesondere solche, die eine geringere Reibung zu ihren Nachbarwertscheinen aufweisen, mit einer langsameren Geschwindigkeit transportiert werden und somit relativ zu den anderen Wertscheinen nach und nach zurückfallen. Durch die Schiebeplatte werden solche zurückfallenden Wertscheine hiervon abgehalten. Somit wird ein besonders sicherer Transport der Wertscheine des Wertscheinbündels erreicht. Die Schiebeplatte ist insbesondere von der Stapeleinheit bis in das Eingabe- und/oder Ausgabefach bewegbar. Hierdurch wird erreicht, dass das Wertscheinbündel während seines gesamten Transportes durch die Schiebeplatte unterstützt wird oder zumindest das Herausrutschen einzelner Wertscheine nach hinten durch die Schiebeplatte vermieden wird.

Die zweite Transporteinheit umfasst vorzugsweise mindestens eine Doppelriemenanordnung zum Transport des Wertscheinbündels, wobei die Doppelriemenanordnung mindestens einen ersten Riemen und einen zweiten Riemen umfasst, zwischen denen die Wertscheinbündel zum Transport angeordnet sind. Die einzelnen Riemen sind insbesondere über Rollen geführt, wobei bei jedem Riemen zumindest eine der Rollen, über die er geführt ist, mit Hilfe einer Antriebseinheit antreibbar ist. Somit werden die zwischen dem Riemen aufgenommenen Wertscheine zusammen mit den Riemen in die Bewegungsrichtung der Riemen, also die Transportrichtung, bewegt.

Die Doppelriemenanordnung umfasst insbesondere nicht nur zwei sondern vier Riemen, wobei ein dritter Riemen parallel zum ersten Riemen und ein vierter Riemen parallel zum zweiten Riemen jeweils einen vorbestimmten Abstand zu diesen angeordnet sind. Somit werden die Wertscheine über eine breitere Fläche geführt, so dass ein sicherer Transport gewährleistet ist.

Das Wertscheinbündel wird beim Transport von der Stapeleinheit zum Eingabe- und/oder Ausgabefach vorzugsweise zumindest auf einer Teilstrecke sowohl von der Doppelriemenanordnung als auch von der Schiebeplatte angetrieben, so dass durch diese doppelte Führung über Doppelriemenanordnung und Schiebeplatte ein besonders sicherer Transport erfolgen kann und ein Verlorengehen von Wertscheinen vermieden wird.

Bei einer besonders bevorzugten Ausführungsform erfolgt dieser Transport sowohl über die Doppelriemenanordnung als auch die Schiebeplatte über die gesamte Strecke zwischen der Stapeleinheit und dem Eingabe- und/oder Ausgabefach.

Bei einer alternativen Ausführungsform der Erfindung kann die Schiebeplatte auch in einem vorbestimmten Abstand hinter der in Transportrichtung des Wertscheinbündels gesehen hinteren Kante des Wertscheinbündels her bewegt werden. Hierdurch wird erreicht, dass, wenn einzelne Wertscheine aus dem Wertscheinbündel ausfächern, diese durch die Schiebeplatte "aufgefangen werden" und somit innerhalb des Wertscheinbündels gehalten werden.

Die Riemen der Doppelriemenanordnung und die Schiebeplatte werden insbesondere mit der gleichen Geschwindigkeit in die Transportrichtung bewegt, so dass die relative Anordnung zwischen dem zwischen den Riemen der Doppelriemenanordnungen aufgenommenen Wertscheinbündel und der Schiebeplatte konstant ist.

Die Schiebeplatte ist bei einer bevorzugten Ausführungsform von den Riemen der Doppelriemenanordnung unabhängig bewegbar, d. h. dass die Schiebeplatte relativ zu den Riemen der Doppelriemenanordnung bewegt werden kann. Insbesondere ist die Schiebeplatte nicht an den Riemen der Doppelriemenanordnung befestigt.

Bei einer bevorzugten Ausführungsform ist die Schiebeplatte an einem dritten Riemen befestigt, wobei dieser dritte Riemen mit Hilfe einer ersten Antriebseinheit antreibbar ist. Die Riemen der Doppelriemenanordnung sind dagegen mit Hilfe einer von der ersten Antriebseinheit verschiedenen zweiten Antriebseinheit antreibbar. Hierdurch wird erreicht, dass die Schiebeplatte auf einfache Weise mit einer anderen Geschwindigkeit unabhängig von den Riemen der Doppelriemenanordnung bewegt werden kann. Somit kann die Schiebeplatte, wie im Folgenden noch näher ausgeführt, auch für andere Zwecke als nur zur Absicherung des Wertscheintransportes genutzt werden.

Bei einer bevorzugten Ausführungsform wird die Schiebeplatte beim Transport eines Wertscheinbündels von der Stapeleinheit zum Eingabe- und/oder Ausgabefach mit einer größeren Geschwindigkeit in Richtung des Eingabe- und/oder Ausgabefachs bewegt als die Riemen der Doppelriemenanordnung. Hiermit wird ein Ausfächern des Wertscheinbündels entgegen der Transportrichtung, also in Richtung der Schiebeplatte, vermieden, da die Wertscheine immer an der Schiebeplatte anliegen.

Ebenso ist es vorteilhaft, wenn die Schiebeplatte beim Transport eines Wertscheinbündels von dem Eingabe- und/oder Ausgabefach in Richtung der Stapeleinheit mit einer kleineren Geschwindigkeit in Richtung der Stapeleinheit bewegt wird als die Riemen der Doppelriemenanordnung. Auch hierdurch wird sichergestellt, dass die Wertscheine des Wertscheinbündels an der Schiebeplatte anliegen und somit ein Ausfächern vermieden wird.

Die Schiebeplatte wird, wenn ein Wertscheinbündel über das Ein- und/oder Ausgabefach einem Kunden zur Entnahme angeboten wird, insbesondere derart bewegt, dass Sie aus Blickrichtung des Kunden gesehen hinter dem Wertscheinbündel angeordnet ist. Hierdurch wird der Zugriff auf den Transportpfad, entlang dessen das Wertscheinbündel von der Stapeleinheit zum Eingabe- und/oder Ausgabefach transportiert wird, verschlossen. Insbesondere wird das Einführen von Manipulationseinheiten, beispielsweise von gabelförmigen Klemmen zum Festhalten von Wertscheinen, verhindert.

Bei einer besonders bevorzugten Ausführungsform umfasst die Vorrichtung eine Steuereinheit, die zur Kontrolle des Eingabe- und/oder Ausgabefaches die zweite Transporteinheit derart ansteuert, dass die Schiebeplatte in das Eingabe- und/oder Ausgabefach hineinbewegt wird. Über dieses Hineinbewegen der Schiebeplatte in das Eingabe- und/oder Ausgabefach kann überprüft werden, ob in das Eingabe- und/oder Ausgabefach eine Manipulationseinheit, beispielsweise eine Klemme, eingeführt wurde. Lässt sich die Schiebeplatte planmäßig bewegen, ohne dass sie irgendwo gegenstößt, so wird davon ausgegangen, dass kein Manipulationsversuch vorliegt, also keine Einheit unerlaubterweise in das Eingabe- und/oder Ausgabefach eingeführt wurde. Lässt sich die Schiebeplatte dagegen nicht planmäßig in das Eingabe- und/oder Ausgabefach bewegen, so wird von dem Vorliegen eines Manipulationsversuchs ausgegangen und insbesondere eine Fehlermeldung ausgegeben und/oder die Vorrichtung außer Betrieb genommen.

Ein weiterer Aspekt der Erfindung betrifft eine Vorrichtung zur Handhabung von Wertscheinen, die eine Stapeleinheit zum Stapeln von Wertscheinen zu einem auszugebenden Wertscheinbündel und ein Eingabe- und/oder Ausgabefach zur Ausgabe und/oder Eingabe von Wertscheinen umfasst. Ferner hat die Vorrichtung eine Transporteinheit zum Transport von Wertscheinen zwischen der Stapeleinheit und dem Eingabe- und/oder Ausgabefach. Diese Stapeleinheit umfasst eine Doppelriemenanordnung zum Transport des Wertscheinbündels, wobei die Doppelriemenanordnung mindestens einen ersten Riemen und einen zweiten Riemen umfasst, zwischen denen das Wertscheinbündel zum Transport aufgenommen ist. Ferner hat die Vorrichtung eine Schiebeplatte zum Transport des Wertscheinbündels von der Stapeleinheit zum Eingabe- und/oder Ausgabefach, wobei die Schiebeplatte zum Transport des Wertscheinbündels gegen die Kanten der Wertscheine des Wertscheinbündels drückt, so dass das Wertscheinbündel bewegt wird. Die Schiebeplatte ist hierbei insbesondere von der Stapeleinheit bis in das Eingabe- und/oder Ausgabefach bewegbar.

Durch diese Kombination eines Doppelriementransportes und eine Schiebeplatte wird erreicht, dass Wertscheine des Wertscheinbündels, die aufgrund von geringer Reibung langsamer in die Transportrichtung der Doppelriemenanordnung transportiert werden und somit aus dem eigentlichen Wertscheinbündel nach hinten langsam herauslaufen, durch die Schiebeplatte davon abgehalten werden, vollständig aus dem Wertscheinbündel herauszurutschen. Somit wird ein Verlorengehen dieser Wertscheine vermieden.

Durch die Verschiebbarkeit der Schiebeplatte zwischen der Stapeleinheit bis in das Eingabe- und/oder Ausgabefach wird erreicht, dass diese Absicherungsfunktion gegen das Verlorengehen von Wertscheinen über die gesamte Transportstrecke möglich ist. Darüber hinaus wird durch das Hineinbewegen der Schiebeplatte in das Eingabe- und/oder Ausgabefach ein Zugriff von unberechtigten Personen auf dem Transportpfad unterbunden. Ferner kann hierdurch überprüft werden, ob eine Manipulationseinheit, insbesondere eine Klemme, in das Eingabe- und/oder Ausgabefach eingeführt wurde.

Die Transporteinheit der Vorrichtung zur Handhabung von Wertscheinen gemäß dem weiteren Aspekt der Erfindung kann mit den Merkmalen der zweiten Transporteinheit des ersten Aspektes der Erfindung weitergebildet werden.

Insbesondere kann das Wertscheinbündel beim Transport von der Stapeleinheit zum Eingabe- und/oder Ausgabefach zumindest auf einer Teilstrecke sowohl von der Doppelriemenanordnung als auch von der Schiebeplatte bewegt werden. Insbesondere erfolgt diese doppelte Führung über die gesamte Strecke.

Alternativ kann das Wertscheinbündel beim Transport der Stapeleinheit zum Eingabe- und/oder Ausgabefachs zumindest auf einer Teilstrecke, vorzugsweise über die ganze Strecke, von der Doppelriemenanordnung bewegt werden, wobei die Schiebeplatte zumindest auf einer Teilstrecke in einem vorbestimmten Abstand hinter der in Transportrichtung des Wertscheinbündels gesehen hinteren Kannte des Wertscheinbündels her bewegt wird.

Die Schiebeplatte kann insbesondere unabhängig von den Riemen der Doppelriemenanordnung bewegt werden, so dass eine Überprüfung des Eingabe- und/oder Ausgabefaches durch Hineinbewegen der Schiebeplatte möglich ist.

Die Schiebeplatte ist insbesondere an einem dritten Riemen befestigt, wobei dieser dritte Riemen mit Hilfe einer ersten Antriebseinheit antreibbar ist und die Riemen der Doppelriemenanordnung mit Hilfe einer von der ersten Antriebseinheit verschiedenen zweiten Antriebseinheit antreibbar sind. Somit können die Riemen, und somit die Doppelriemenanordnung und die Schiebeplatten in unterschiedlichen Geschwindigkeiten unabhängig voneinander bewegt werden.

Die Schiebeplatte wird während des Anbietens eines Wertscheinbündels zur Entnahme aus dem Eingabe- und/oder Ausgabefach insbesondere hinter dem auszugebenden Wertscheinbündel angeordnet, um einen Zugriff auf den Transportweg zu unterbinden.

Ferner ist es vorteilhaft, wenn die Schiebeeinheit zur Kontrolle des Eingabe- und/oder Ausgabefachs in dieses hinein bewegt wird. Hierdurch kann auf einfache Weise überprüft werden, ob eine Klemme oder ein anderes Manipulationsgerät unerlaubterweise in das Eingabe- und/oder Ausgabefach eingeführt wurde.

Weitere Merkmale und Vorteile der Erfindung ergeben sich aus der folgenden Beschreibung, die die Erfindung anhand von Ausführungsbeispielen in Zusammenhang mit den beigefügten Figuren näher erläutert.

Es zeigen:
- Fig. 1: eine schematische Darstellung eines Geldautomaten;
- Fig. 2: eine schematische Darstellung eines Kopfmoduls des Geldautomaten nach Figur 1 gemäß einer ersten Ausführungsform in einem ersten Betriebszustand;
- Fig. 3: eine schematische Darstellung des Kopfmoduls nach Figur 2 in einem zweiten Betriebszustand;
- Fig. 4: eine schematische Darstellung des Kopfmoduls nach den Figuren 2 und 3 in einem dritten Betriebszustand;
- Fig. 5: eine schematische Darstellung des Kopfmoduls nach den Figuren 2 bis 4 in einem vierten Betriebszustand; und
- Fig. 6: eine schematische Darstellung eines Kopfmoduls gemäß einer zweiten Ausführungsform,
- Fig. 7: eine schematische Darstellung eines Kopfmoduls gemäß einer dritten Ausführungsform;
- Fig. 8: eine perspektivische Darstellung der zweiten Transporteinheit gemäß einer vierten Ausführungsform in einem ersten Betriebszustand,
- Fig. 9: eine perspektivische Darstellung einer zweiten Transporteinheit gemäß der vierten Ausführungsform in einem zweiten Betriebszustand, und
- Fig. 10: eine perspektivische Darstellung der zweiten Transporteinheit gemäß der vierten Ausführungsform in einem dritten Betriebszustand.

In Figur 1 ist eine schematische Darstellung einer als Geldautomat 10 ausgebildeten Vorrichtung zur Handhabung von Wertscheinen dargestellt. Alternativ kann es sich bei der Vorrichtung auch um eine automatische Tresorkasse oder ein automatisches Kassensystem handeln.

Der Geldautomat 10 umfasst ein Kopfmodul 12 und einen Kassettenbereich 14, in dem vier Aufnahmebereiche 16 zur Aufnahme jeweils einer Geldkassette 18 vorgesehen sind. Jedem der Aufnahmebereiche 16 ist ein Abzugsmodul 20 zur Entnahme von Wertscheinen aus der jeweiligen Geldkassette 18 zugeordnet. Alternativ können die Abzugsmodule 20 auch derart ausgebildet sein, dass mit ihrer Hilfe nicht nur Wertscheine aus der Geldkassette 18 entnommen werden können, sondern den Geldkassetten 18 auch Wertscheine zuführbar sind.

Die entnommenen Wertscheine sind mit Hilfe einer ersten Transporteinheit 22 von dem Kassettenbereich 14 in das Kopfmodul 12 und weiter in Richtung einer zweiten Transporteinheit 24 transportierbar.

In dem Kopfmodul 12 ist eine Stapeleinheit 26 vorgesehen, mit deren Hilfe die den Geldkassetten 18 entnommenen Wertscheine zu einem Wertscheinbündel gestapelt werden können. Das Wertscheinbündel wird anschließend mit Hilfe der zweiten Transporteinheit 24 zu einem Eingabe- und/oder Ausgabefach 28 transportiert und über dieses einer Bedienperson des Geldautomaten 10 zur Auszahlung dargeboten.

Ferner ist in dem Kopfmodul 12 ein Reject- und Retractbehälter 30 vorgesehen, der insbesondere in Form einer Geldkassette ausgebildet ist, so dass dieser leicht entnommen werden kann. In dem Reject- und Retractbehälter 30 werden zum einen die über das Eingabe- und/oder Ausgabefach 28 zur Auszahlung an einen Kunden dargeboten aber von diesem Kunden nicht entnommenen Wertscheine (sogenannte Retracts) aufgenommen. Zum anderen werden in dem Reject- und Retractbehälter 30 auch sogenannten Rejects aufgenommen, wobei es sich um aussortierte Wertscheine handelt, die nicht mehr für eine Auszahlung bestimmt sind. Hierbei kann es sich beispielsweise um Wertscheine handeln, die fälschungsverdächtig sind, oder um Wertscheine eines Mehrfachabzuges, d.h. wenn mehrere Wertscheine gleichzeitig ungewollt aus einer Geldkassette 18 abgezogen wurden.

Der Reject- und Retractbehälter 30 umfasst ein erstes Fach 32 zur Aufnahme der Rejects und ein zweites Aufnahmefach 34 zur Aufnahme der Retracts, so dass die Rejects und Retracts getrennt voneinander aufnehmbar sind.

In den Figuren 2 bis 5 ist jeweils eine schematische Darstellung des Kopfmoduls 12 gemäß einer ersten Ausführungsform dargestellt, wobei in den einzelnen Figuren unterschiedliche Betriebszustände gezeigt sind. Im Folgenden wird zunächst der Aufbau des Kopfmoduls 12 näher erläutert, bevor dann die einzelnen Betriebszustände unter Bezugnahme auf die jeweilige Figur beschrieben werden.

Die erste Transporteinheit 22 umfasst mehrere antreibbare Riemen 36, 38, 40, die über mehrere Rollen geführt sind, von denen eine beispielhaft mit dem Bezugszeichen 42 bezeichnet ist. Es ist jeweils mindestens eine der Rollen 42, über die ein Riemen 36 bis 40 geführt ist, mit Hilfe einer Antriebseinheit, beispielsweise eines Elektromotors, antreibbar, so dass der jeweilige Riemen 36 bis 40 ebenfalls antreibbar ist. Ferner hat die erste Transporteinheit 22 mehrere ortsfest angeordnete Führungselemente 44, die insbesondere als Führungsbleche ausgebildet sind. Die den Geldkassetten 18 entnommenen Wertscheine werden hierbei insbesondere jeweils zwischen dem Riemen 36 bis 40 und den Führungselementen 44 entlang eines Transportpfades transportiert, wie dies durch die Pfeile 46 und 48 angedeutet ist.

Am kopfmodulseitigen Ende der ersten Transporteinheit 22, d.h. an dem in dem Ausführungsbeispiel nach den Figuren 1 bis 5 oberen Ende der ersten Transporteinheit 22, ist eine erste Weiche 50 vorgesehen, mit deren Hilfe die den Geldkassetten 18 entnommenen und über die erste Transporteinheit 22 transportierten Wertscheine dem Stapelmodul 26 zuführbar sind. Hierzu ist ein verschwenkbares Weichenelement 52 der Weiche 50 in einer ersten Weichenstellung derart angeordnet, dass es in den ersten Transportpfad hineinragt und die entlang des ersten Transportpfades in Richtung des Pfeiles P1 transportierten Wertscheine aus dem Transportpfad hinauslenkt und dem Stapelmodul 26 zuführt. In einer zweiten Weichenstellung dagegen ist das Weichenelement 52 derart angeordnet, dass die entlang des Transportpfades der ersten Transporteinheit 22 transportierten Wertscheine nicht aus diesem ausgelenkt und weiter in Richtung der zweiten Transporteinheit 24 transportiert und in einem Übergabebereich 54 an die zweite Transporteinheit 24 übergeben werden.

Der Weg der dem Stapelmodul 26 zugeführten Wertscheine, die über das in der ersten Weichenstellung angeordnete Weichenelement 52 ausgelenkt wurden, ist hierbei in Figur 2 schematisch durch den Pfeil 56 angedeutet. Den Weg, entlang dessen diejenigen Wertscheine, die nicht dem Stapelmodul 26 zugeführt werden, nämlich diejenigen Wertscheine, die als Reject aussortiert werden, transportiert werden, ist dagegen durch die gestrichelten Pfeile 58 bis 62 angedeutet.

Das Stapelmodul 26 umfasst ein Paddelrad 64, mit dessen Hilfe die ihm zugeführten Wertscheine auf einer Auflagefläche 66 zu dem Wertscheinbündel 68 gestapelt werden. Während des Stapelns der Wertscheine ist dieses Auflageelement 66 in einer Zuführposition angeordnet, wie dies in Figur 2 gezeigt ist. Das Auflageelement ist mit Hilfe einer Antriebseinheit 70 von dieser Zuführposition in eine in Figur 3 gezeigte Entnahmeposition in Richtung des Pfeiles P2 verschwenkbar.

Die zweite Transporteinheit 24 ist derart ausgebildet, dass mit ihrer Hilfe sowohl ein Wertscheinbündel 68 als auch einzelne Wertscheine transportierbar sind. Die Transporteinheit 24 umfasst ebenfalls mehrere Riemen 72, 74 und Führungselemente 77 zwischen denen die Wertscheine transporttierbar sind. Die Riemen 72, 74 sind über mehrere Rollen 76 geführt, von denen mindestens eine mit Hilfe einer Antriebseinheit 78 antreibbar ist. An dem Riemen ist eine Aufnahmeeinheit 82 zur Aufnahme des zu transportierenden Wertscheinbündels 60 vorgesehen, mit deren Hilfe das Wertscheinbündel 68 in Richtung des Ein- und/oder Ausgabefachs 28 transportierbar ist.

Ferner umfasst die zweite Transporteinheit 24 eine zweite Weiche 84, mit deren Hilfe ein durch diese Transporteinheit 24 transportierter Wertschein dem ersten Fach 32 des Reject- und Retractbehälters 30 zuführbar ist. Darüber hinaus ist eine vierte Weiche 86 vorgesehen, mit deren Hilfe dem Ein- und/oder Ausgabefach 28 nicht entnommene Wertscheine, sogenannte Retracts, dem zweiten Fach 34 zuführbar sind. Hierzu sind die zweite Weiche 84 und die vierte Weiche 86 insbesondere mit Hilfe einer Antriebseinheit zwischen jeweils zwei Weichenstellungen verstellbar.

In Figur 2 ist derjenige Betriebszustand dargestellt, in dem die Vorrichtung 10 betrieben ist, während ein Wertscheinbündel 68 für die Auszahlung zusammengestellt wird. Hierbei werden die entsprechenden Wertscheine über die erste Transporteinheit 22 den Geldkassetten 18 entnommen und in Richtung des Stapelmoduls 26 transportiert. Hierbei wird mit Hilfe von Sensoren das Auftreten von Mehrfachabzügen überwacht. Ferner kann die Echtheit und/oder Identität der entnommenen Wertscheine mit Hilfe entsprechender Sensoren kontrolliert werden. Solange hierbei keine Auffälligkeiten auftreten, werden die den Geldkassetten 18 entnommenen Wertscheine, wie durch den Pfeil 56 dargestellt, mit Hilfe der ersten Weiche 50 der Stapeleinheit 26 zugeführt und zu dem Wertscheinbündel 68 gestapelt. Wird jedoch ein Wertschein aussortiert, so wird dieser über die erste Weiche 50 in dem Übergabebereich 54 an die Transporteinheit 24 übergeben und von dieser zum Reject- und Retractbehälter 30 transportiert, wo er über die zweite Weiche 84 dem ersten Fach 32 zugeführt wird.

Hierdurch wird erreicht, dass die Rejects direkt aussortiert werden können, ohne, wie bei bekannten Vorrichtungen, zusammen mit allen anderen entnommenen Wertscheinen in einem Zwischenspeicher zwischengespeichert werden zu müssen, bevor, für den Fall dass kein Reject aufgetreten ist, alle im Zwischenspeicher zwischengespeicherten Wertscheine über das Stapelmodul 26 zu einem Wertscheinbündel 60 zusammengeführt werden, das dann über das Eingabe- und/oder Ausgabefach 28 zur Ausgabe dargeboten wird. So wird ein besonders einfacher, kostengünstiger und platzsparender Aufbau erreicht und eine schnelle Auszahlung realisiert.

Nachdem alle für die Auszahlung bestimmten Wertscheine zu dem Wertscheinbündel 68 zusammengeführt wurden, wird das Auflageelement 66 der Stapeleinheit 26 über die Antriebseinheit 70 von der Zuführposition in die Entnahmeposition verschwenkt. In dieser Entnahmeposition kann das Wertscheinbündel 68 dann, wie im zweiten Betriebszustand in Figur 3 gezeigt, mit Hilfe der zweiten Transporteinheit 24 zum Eingabe- und/oder Ausgabefach 28 transportiert und über dieses an einen Kunden ausgegeben werden. In diesem zweiten Betriebszustand sind die zweite Weiche 84 und die vierte Weiche 86 derart angeordnet, dass über sie keine Wertscheine in den Reject- und Retractbehälter 30 ausgelenkt werden, so dass das Wertscheinbündel 68 mit Hilfe der zweiten Transporteinheit 24 in Richtung des Pfeiles P3 transportiert werden kann.

In Figur 4 ist derjenige Betriebszustand gezeigt, bei dem das gesamte Wertscheinbündel 68 aussortiert wird und somit dem ersten Fach 32 des Reject- und Retractbehälters 30 zugeführt werden muss. In diesem Fall ist die zweite Weiche 84, wie auch beim Aussortieren der einzelnen Wertscheine im ersten Betriebszustand, in derjenigen Weichenstellung angeordnet, in der die entlang des Transportpfades der zweiten Transporteinheit 24 transportierten Wertscheine in das erste Fach 32 ausgelenkt werden. Wie in Figur 4 durch den Pfeil 62 angedeutet, wird somit auch das in Richtung des Pfeiles P3 transportierte Wertscheinbündel 68 ausgelenkt und somit aussortiert.

In Figur 5 ist ein vierter Betriebszustand dargestellt, der den Retractfall zeigt. Wurde das über das Eingabe- und/oder Ausgabefach 28 dargebotene Wertscheinbündel 68 nicht entnommen, so wird die Transporteinheit 24 in entgegengesetzte Richtung in Richtung des Pfeiles P4 angetrieben, so dass das Wertscheinbündel 68 auch in Richtung des Pfeiles P4 transportiert wird. Die vierte Weiche 86 ist in diesem Betriebszustand derart angeordnet, dass sie das über die zweite Transporteinheit 24 in Richtung des Pfeiles P4 transportierte Wertscheinbündel 68 aus dem Transportpfad der zweiten Transporteinheit 24 auslenkt und dem zweiten Fach 34 des Reject- und Retractbehälters 30 zuführt.

Somit können insgesamt alle notwendigen Transportvorgänge mit Hilfe der zweiten Transporteinheit 24 durchgeführt werden, ohne dass weitere Transporteinheiten notwendig sind. Somit wird eine besonders einfache und schnelle Handhabung der einzelnen Wertscheine und der Wertscheinbündel 68 erreicht.

In Figur 6 ist eine schematische Darstellung eines Kopfmoduls 12 gemäß einer zweiten Ausführungsform dargestellt. Der wesentliche Unterschied zwischen dieser zweiten Ausführungsform und der ersten Ausführungsform ist es, dass in der zweiten Ausführungsform die zweite Transporteinheit 24 nur eine Weiche 84 umfasst, mit deren Hilfe sowohl die Rejects als auch die Retracts dem Reject- und Retractbehälter 30 zugeführt werden. Bei dieser Ausführungsform ist innerhalb des Reject- und Retractbehälters 30 eine dritte Weiche 90 vorgesehen, mit deren Hilfe dann die Rejects und Retracts auf das erste Fach 32 und das zweite Fach 34 aufgeteilt werden. Somit kann die zweite Transporteinheit 24 noch einfacher und kompakter aufgebaut sein.

In Figur 7 ist eine schematische Darstellung eines Kopfmoduls 12 gemäß einer dritten Ausführungsform dargestellt. Der wesentliche Unterschied zwischen dieser dritten Ausführungsform und den anderen beiden Ausführungsformen ist die Art und Weise, wie die zweite Transporteinheit 24 ausgebildet ist.

Die zweite Transporteinheit 24 umfasst eine Doppelriemenanordnung 100, die einen ersten Riemen 102 und einen zweiten Riemen 104 umfasst, die jeweils über zwei Rollen 106 bis 112 geführt sind. Von jedem Riemen 102, 104 ist mindestens eine Rolle 106 bis 112 über eine nicht dargestellte Antriebseinheit antreibbar, so dass die Riemen 102, 104 angetrieben werden können.

Ferner umfasst die zweite Transporteinheit 24 eine Schiebeplatte 120, die, wie durch den Pfeil P5 angedeutet, entlang der gesamten Strecke zwischen der Stapeleinheit 26 und dem Eingabe- und/oder Ausgabefach 28 verfahrbar ist. Hierbei kann die Schiebeplatte 120 unabhängig von den Riemen 102, 104 der Doppelriemenanordnung 100 bewegt werden. Insbesondere ist ein dritter Riemen 122 vorgesehen, der über Rollen 124, 126 geführt ist, von denen mindestens eine mit Hilfe einer weiteren Antriebseinheit antreibbar ist. Somit wird der dritte Riemen 122 von einer anderen Antriebseinheit als die Riemen 102, 104 der Doppelriemenanordnung 100 angetrieben, so dass die Schiebeplatte 120 unabhängig von den Riemen 102, 104 der Doppelriemenanordnung 100 bewegt werden kann.

Nachdem die Wertscheine mit Hilfe der Stapeleinheit 26 zu dem Wertscheinbündel 68 gestapelt wurden, wird das Auflageelement 66 nach oben verschwenkt. Mit Hilfe der Schiebeplatte 120 werden die Wertscheine des Wertscheinbündels 68 in Richtung der Doppelriemenanordnung 100 und somit auch in Richtung des Eingabe- und/oder Ausgabefaches 28 bewegt, indem die Schiebeplatte 120 gegen die in Transportrichtung gesehen hinteren Kanten der Wertscheine des Wertscheinbündels 68 drückt. Hierdurch wird das Wertscheinbündel 68 zwischen den Riemen 102, 104 der Doppelriemenanordnung 100 aufgenommen. Durch entsprechendes Antreiben der Riemen 102, 104 wird somit das Wertscheinbündel 68 in Richtung der Eingabe- und/oder Ausgabeeinheit 28 bewegt. Zusätzlich wird jedoch auch die Schiebeplatte 120 hinter dem Wertscheinbündel 68 her in Richtung der Eingabe- und/oder Ausgabeeinheit 28 bewegt. Hierdurch wird erreicht, dass das Ausführen von Wertscheinen des Wertscheinbündels 68 nach hinten, d. h., dass diese Wertscheine langsamer in die Transportrichtung bewegt werden als die anderen Wertscheine des Wertscheinbündels 68, durch die Schiebeplatte 120 vermieden wird, so dass diese zumindest nicht vollständig aus dem Wertscheinbündel 68 herausfallen können und somit ein Verlorengehen der Wertscheine vermieden wird. Hierbei kann die Schiebeplatte 120 entweder direkt hinter dem Bündel 68 bewegt werden, d. h. dass die Platte 120 während der ganzen Zeit gegen die hinteren Kanten der Wertscheine des Wertscheinbündels 68 drückt, oder aber auch in einem vorbestimmten Abstand hinter dem Wertscheinbündels 68 her bewegt werden. Hierbei ist der Abstand so gering bemessen, dass dieser kürzer ist als die Breite der schmalsten Wertscheine ist, so dass das ein Hinausfallen dieser Wertscheine aus dem Wertscheinbündel 68 sicher vermieden wird.

Durch das Bewegen der Schiebeplatte 120 über die gesamte Strecke zwischen der Stapeleinheit 26 und dem Eingabe- und/oder Ausgabefach 28 wird über die gesamte Strecke ein Verlorengehen von Wertscheinen vermieden.

Wenn das Wertscheinbündel 68 über die Eingabe- und/oder Ausgabeeinheit 28 einer Bedienperson der Vorrichtung 10 zur Ausgabe angeboten wird, wird die Schiebeeinheit 120 insbesondere hinter das Wertscheinbündel 68 verfahren, so dass ein Zugriff auf den Transportpfad durch die Schiebeplatte 120 vermieden wird. Hierdurch wird das Einführen von Manipulationsmodulen verhindert. Es ist ein weit verbreiteter Manipulationsversuch, dass Gabelklemmen eingeführt werden, um hierüber Wertscheine festzuhalten und somit unerlaubt in den Besitz dieser Wertscheine zu gelangen. Durch das Anordnen der Schiebeplatte 120 direkt hinter dem Wertscheinbündel 68 wird das Einführen solcher Gabelklemmen vermieden oder zumindest erschwert.

Darüber hinaus kann die Schiebeplatte 120 auch unabhängig von dem Transport und dem Darbieten dieses Wertscheinbündels 68 genutzt werden, um zu überprüfen, ob eine Gabelklemme oder ein ähnliches Modul in das Eingabe- und/oder Ausgabefach 28 eingeführt wurde. Hierzu steuert eine nicht dargestellte Steuereinheit die zweite Transporteinheit 24 derart an, dass die Schiebeplatte 120 in das Eingabe- und/oder Ausgabefach 28 bewegt wird. Ist dies problemlos möglich, wird davon ausgegangen, dass keine Gabelklemme in das Eingabe- und/oder Ausgabefach 28 eingeführt wurde, weil ansonsten die Bewegung der Schiebeplatte 120 durch diese behindert werden müsste. Somit kann jederzeit der ordnungsgemäße Zustand der Vorrichtung 10 überprüft werden.

Die zuvor beschriebene zweite Transporteinheit 24 kann im Allgemeinen auch unabhängig von den anderen Aspekten des Kopfmoduls 12, insbesondere der beschriebenen Weichenanordnung, verwendet werden. Insbesondere kann eine entsprechende Transporteinheit 24, bei der eine Doppelriemenanordnung 100 und eine unabhängig hiervon über die gesamte Strecke bewegbare Schiebeeinheit 120 verwendet werden, in allen Vorrichtungen zur Handhabung von Wertscheinbündeln eingesetzt werden.

In den Figuren 8 bis 10 ist jeweils eine perspektivische Darstellung der zweiten Transporteinheit 24 gemäß einer vierten Ausführungsform in verschiedenen Betriebszuständen dargestellt. Elemente mit gleichem Aufbau oder gleicher Funktion haben dieselben Bezugszeichen.

Die Doppelriemenanordnung 100 umfasst zwei parallel zueinander verlaufende erste Riemen 102 sowie zwei ebenfalls parallel zueinander verlaufende zweite Riemen 104. Hierdurch wird erreicht, dass die Wertscheine des Wertscheinbündels 68 an zwei Stellen geführt sind, so dass ein sicherer Transport des Wertscheinbündels 68 möglich ist.

Die Schiebeplatte 120 ist an ihren Endbereichen 132, 134 auf zwei Schienen 136, 138 bewegbar gelagert. Die Schienen 136, 138 dienen gleichzeitig als seitliches Gehäuse der zweiten Transporteinheit 24 und dienen insbesondere dem Schutz des zu transportierenden Wertscheinbündels 68 vor einem unberechtigten Zugriff.

An dem ersten Endbereich 132 ist die Schiebeeinheit 120 an einem Zahnriemen 122 befestigt, der unabhängig von den Riemen 102, 104, der Doppelriemenanordnung 100 angetrieben werden kann, so dass entsprechend die Schiebeeinheit 120 separat von der Doppelriemenanordnung 100 bewegt werden kann.

Die Schiebeplatte 120 umfasst eine Vielzahl von Fingern, von denen einer beispielhaft mit dem Bezugszeichen 130 bezeichnet ist. Mit Hilfe dieser Finger 130 drückt die Schiebeplatte 120 zum Transport der Wertscheine des Wertscheinbündels 68 gegen die Kanten der Wertscheine. Die Finger 130 sind insbesondere so lang ausgebildet, dass alle Wertscheine eines Wertscheinbündels 68 mit der maximal zulässigen Anzahl an zu transportierenden Wertscheinen über sie kontaktiert werden können.

Die Finger 130 ragen insbesondere in die zwischen den parallel verlaufenden Riemen 102, 104 und den Schienen 136, 138 ausgebildeten Räume, so dass es zu keiner Koalition der Schiebeplatte 120 mit anderen Bauteilen während des Bewegens der Schiebeplatte 120 kommt.

Bei dem in Figur 8 dargestellten ersten Betriebszustand ist die Schiebeplatte 120 an dem dem Eingabe- und/oder Ausgabefach 28 abgewandten Ende der zweiten Transporteinheit 24 angeordnet. Die Schiebeplatte 120 ist insbesondere in dieser Position angeordnet, während die Wertscheine in der Stapeleinheit 26 zu dem Wertscheinbündel 68 gestapelt werden. Nachdem dies geschehen ist, wird das Auflageelement 66 in Richtung der ersten Riemen 102 verschwenkt, so dass mit Hilfe der Schiebeeinheit 120 die Wertscheine aus der Stapeleinheit 26 heraus in Richtung der zweiten Riemen 104 transportiert werden und somit das Wertscheinbündel 68 durch das Bewegen der Schiebeplatte 120 von der in Figur 8 gezeigten Position in die in Figur 9 gezeigte Position zwischen die ersten Riemen 102 und die zweiten Riemen 104 der Doppelriemenanordnung 100 gedrückt wird.

Anschließend wird das Wertscheinbündel 68 sowohl durch die Doppelriemenanordnung 100 als auch die Schiebeplatte 120 weiter in Richtung des Eingabe- und/oder Ausgabefachs 28 transportiert. Hierzu wird die Schiebeplatte 120 hinter dem Wertscheinbündel 68 her weiter in Richtung des Eingabe- und/oder Ausgabefachs 28 bewegt, bis diese im Eingabe- und/oder Ausgabefach 28 in der in Figur 10 gezeigten Position angeordnet ist.

Die Schiebeplatte 120 wird insbesondere mit einer ein bisschen größeren Geschwindigkeit in Richtung des Eingabe- und/oder Ausgabefachs 28 bewegt als die Riemen 102, 104 der Doppelriemenanordnung 100. Hierdurch wird sichergestellt, dass die Schiebeplatte immer gegen die Wertscheine des Wertscheinbündels 68 drückt und somit ein Auffächern des zu transportierenden Wertscheinbündels 68 sicher vermieden wird.

Wird ein über das Eingabe- und/oder Ausgabefach 28 zur Entnahme dargebotenes Wertscheinbündel 68 nicht entnommen, so wird es, wie bereits zuvor beschrieben, zurück in den Reject- und Retractbehälter 30 bewegt. Hierbei wird nun die Schiebeplatte 120 mit einer ein bisschen kleineren Geschwindigkeit als die Riemen 102, 104 der Doppelriemenanordnung 100 bewegt, so dass ebenfalls wiederum sichergestellt ist, dass die Kanten der Wertscheine des Wertscheinbündels an der Schiebeplatte 120 anliegen und somit ein Auffächern ebenfalls effektiv vermieden wird.

Wie bereits im Zusammenhang mit Figur 7 beschrieben, kann die Schiebeplatte 120 auch unabhängig von dem Transport eines Wertscheinbündels in die in Figur 10 gezeigte Position, also in das Eingabe- und/oder Ausgabefachs 28, bewegt werden, um zu prüfen, ob eine Manipulationseinheit, insbesondere eine Klemme, in das Eingabe- und/oder Ausgabefach 28 einführt wurde.

**Bezugszeichenliste**

| | |
|---|---|
| 10 | Vorrichtung |
| 12 | Kopfmodul |
| 14 | Kassettenbereich |
| 16 | Aufnahmefach |
| 18 | Geldkassette |
| 20 | Abzugsmodul |
| 22, 24 | Transporteinheit |
| 26 | Stapeleinheit |
| 28 | Eingabe- und/oder Ausgabefach |
| 30 | Reject- und Retractbehälter |
| 32, 34 | Fach |
| 36, 38, 40, 72, 74 | Riemen |
| 42, 76 | Umlenkelement |
| 44, 77 | Führungselement |
| 46, 48, 56, 58, 60, 62 | Wertscheinweg |
| 50, 84, 86, 90 | Weiche |
| 52 | Weichenelement |
| 54 | Übergabebereich |
| 64 | Paddelrad |
| 66 | Auflageelement |
| 68 | Wertscheinbündel |
| 70, 78 | Antriebseinheit |
| 82 | Aufnahmeeinheit |
| 100 | Doppelriemenanordnung |
| 102, 104, 122 | Riemen |
| 106, 108, 110, 112, 124, 126 | Rolle |
| 120 | Schiebeplatte |
| 130 | Finger |
| 132, 134 | Endbereich |
| 136, 138 | Schiene |
| P1, P2, P3, P4, P5 | Richtung |

## Patentansprüche

1. Vorrichtung zur Handhabung von Wertscheinen,
mit einem Kassettenaufnahmebereich (14) zur Aufnahme von Geldkassetten (18),
einer ersten Transporteinheit (22) zum Transport vom Wertscheinen zwischen einem Kopfmodul (12) der Vorrichtung (10) und den in dem Kassettenaufnahmebereich (24) aufnehmbaren Geldkassetten (18),
einer an dem kopfmodulseitigen Ende der ersten Transporteinheit (22) angeordneten ersten Weiche (50),
einer Stapeleinheit (26) zum Stapeln der den Geldkassetten (18) entnommenen Wertscheinen zu einem auszugebenden Wertscheinbündel (68),
einem Eingabe- und/oder Ausgabefach (28) zur Ausgabe und/oder Eingabe von Wertscheinen,
einem Reject- und Retractbehälter (30) zur Aufnahme von aussortierten und nicht entnommenen Wertscheinen, und
mit einer zweiten Transporteinheit (24) zum Transport von Wertscheinen zwischen der Stapeleinheit (26), dem Eingabe- und/oder Ausgabefach (28) und dem Reject- und Retractbehälter (30),
wobei die erste Weiche (50) in einer ersten Weichenstellung einen einer Geldkassette (18) entnommenen Wertschein der Stapeleinheit (26) zuführt und in einer zweiten Weichenstellung einen einer Geldkassette (18) entnommenen Wertschein der zweiten Transporteinheit (24) zuführt.

2. Vorrichtung (10) nach Anspruch 1, **dadurch gekennzeichnet, dass** die zweite Transporteinheit (24) derart ausgebildet ist, dass mit ihrer Hilfe sowohl Wertscheinbündel (68) als auch einzelne Wertschein transportierbar sind.

3. Vorrichtung (10) nach Anspruch 1 oder 2, **dadurch gekennzeichnet, dass** die Stapeleinheit (26) derart ausgebildet ist, dass ein in ihr gestapeltes Wertscheinbündel (68) aus der Stapeleinheit (26) direkt der zweiten Transporteinheit (24) zuführbar ist.

4. Vorrichtung (10) nach Anspruch 3, **dadurch gekennzeichnet, dass** die Stapeleinheit (26) ein verschwenkbares Auflagelageelement (66) umfasst, das zwischen einer Zuführposition, in der es beim Stapeln der zugeführten Wertscheine zu dem Wertscheinstapel (68) angeordnet ist, und einer Entnahmeposition, in der es zur Übergabe des Wertscheinbündels (68) an die zweite Transporteinheit (24) angeordnet ist, verstellbar ist.

5. Vorrichtung (10) nach einem der vorhergehenden Ansprüche, **dadurch gekennzeichnet, dass** der Reject- und Retractbehälter (30) ein erstes Fach (32) zur Aufnahme von aussortierten Wertscheinen und ein von dem ersten Fach (32) getrenntes zweites Fach (34) zur Aufnahme von nicht entnommenen Wertscheinen umfasst.

6. Vorrichtung (10) nach einem der vorhergehenden Ansprüche, **dadurch gekennzeichnet, dass** die zweite Transporteinheit (24) eine zweite Weiche (84) zum Zuführen von mit Hilfe der zweiten Transporteinheit (24) transportierten Wertscheinen zum Reject- und Retractbehälter (30) umfasst.

7. Vorrichtung (10) nach Anspruch 6, **dadurch gekennzeichnet, dass** mit Hilfe der zweiten Weiche (84) sowohl aussortierte Wertscheine als auch nicht aus dem Eingabe- und/oder Ausgabefach (30) entnommene Wertscheine dem Reject- und Retractbehälter (30) zuführbar sind, und dass innerhalb des Reject- und Retractbehälters (30) eine dritte Weiche (90) zum Verteilen der über die zweite Weiche (84) zugeführten Wertscheine auf das erste Fach (32) und das zweiten Fach (34) vorgesehen ist.

8. Vorrichtung (10) nach Anspruch 6, **dadurch gekennzeichnet, dass** mit Hilfe der zweiten Weiche (84) nur den Geldkassetten (18) entnommene aussortierte Wertscheine dem erste Fach (32) zuführbar sind, und dass die zweite Transporteinheit (24) eine vierte Weiche (86) zum Zuführen von dem Eingabe- und/oder Ausgabefach (28) nicht entnommenen Wertscheinen zum zweiten Fach (34) umfasst.

9. Vorrichtung (10) nach einem der vorhergehenden Ansprüche, **dadurch gekennzeichnet, dass** die Stapeleinheit (26) in einem ersten Endbereich der zweiten Transporteinheit (24) und das Eingabe- und/oder Ausgabefach (28) in einem dem ersten Endbereich entgegengesetzten zweiten Endbereich der zweiten Transporteinheit (24) angeordnet sind, und dass der Reject- und Retractbehälter (30) zwischen der Stapeleinheit (26) und dem Eingabe- und/oder Ausgabefach (30) angeordnet ist.

10. Vorrichtung (10) nach einem der vorhergehenden Ansprüchen, **dadurch gekennzeichnet, dass** die zweite Transporteinheit (24) mindestens einen über mindestens ein antreibbares Umlenkelement (76) geführten Riemen (72, 74) umfasst.

11. Vorrichtung (10) nach Anspruch 10, **dadurch gekennzeichnet, dass** der Riemen (72, 74) zum Transport von Wertscheinen von der Stapeleinheit (26) zum Eingabe- und/oder Ausgabefach (28), zum Transport von einzelnen, den Geldkassetten (18) entnommenen, aussortieren Wertscheinen zum Reject- und Retractbehälter (30) und zum Transport eines aussortierten Wertscheinbündels (68) von der Stapeleinheit (26) zum Reject- und Retractbehälter (30) in eine erste Drehrichtung angetrieben ist.

12. Vorrichtung (10) nach Anspruch 10 oder 11, **dadurch gekennzeichnet, dass** der Riemen (72, 74) zum Transport von dem Eingabe- und/oder Ausgabefach (28) nicht entnommenen Wertscheinen zum Reject- und Retractbehälter (30) in eine der ersten Drehrichtung entgegengesetzte zweite Drehrichtung angetrieben ist.

13. Vorrichtung (10) nach einem der vorhergehenden Ansprüche, **dadurch gekennzeichnet, dass** die zweite Transporteinheit (24) eine Aufnahmeeinheit (82) zur Aufnahme eines Wertscheinbündels (68) zum Transport des Wertscheinbündels (68) von der Stapeleinheit zum Eingabe- und/oder Ausgabefach (28) und/oder zum Reject- und Retractbehälter (30) umfasst.

14. Vorrichtung (10) nach einem der vorhergehenden Ansprüche, **dadurch gekennzeichnet, dass** die zweite Transporteinheit (24) eine Schiebeplatte (120) zum Transport des Wertscheinbündels (68) von der Stapeleinheit (26) zum Eingabe- und/oder Ausgabefach (28) und/oder zum Reject- und Retractbehälter (30) umfasst, wobei die Schiebeplatte (120) zum Transport des Wertscheinbündels (68) gegen die Kanten der Wertscheine des Wertscheinbündels (68) drückt, so dass das Wertscheinbündel (68) bewegt wird.

15. Vorrichtung (10) nach Anspruch 14, **dadurch gekennzeichnet, dass** die Schiebeplatte (120) von der Stapeleinheit (26) bis in das Eingabe- und/oder Ausgabefach (28) bewegbar ist.

16. Vorrichtung (10) nach Anspruch 14 oder 15, **dadurch gekennzeichnet, dass** die zweite Transporteinheit (24) mindestens eine Doppelriemenanordnung (100) zum Transport des Wertscheinbündels (68) umfasst, wobei die Doppelriemenanordnung (100) mindestens einen ersten Riemen (102) und einen zweiten Riemen (104) umfasst, zwischen denen das Wertscheinbündel (68) zum Transport aufgenommen ist.

17. Vorrichtung (10) nach Anspruch 16, **dadurch gekennzeichnet, dass** das Wertscheinbündel (68) beim Transport von der Stapeleinheit (26) zum Eingabe- und/oder Ausgabefach (28) zumindest auf einer Teilstrecke, vorzugsweise über die gesamte Strecke, sowohl von der Doppelriemenanordnung (100) als auch von der Schiebeplatte (120) geführt ist.

18. Vorrichtung (10) nach Anspruch 16, **dadurch gekennzeichnet, dass** das Wertscheinbündel (68) beim Transport von der Stapeleinheit (26) zum Eingabe- und/oder Ausgabefach (28) zumindest auf einer Teilstrecke, vorzugsweise über die gesamte Strecke, von der Doppelriemenanordnung (100) bewegt wird, und dass die Schiebeplatte (120) zumindest auf dieser Teilstrecke in einem vorbestimmten Abstand hinter der in Transportrichtung des Wertscheinbündels (68) gesehen hinteren Kante des Wertscheinbündels (68) her bewegt wird.

19. Vorrichtung (10) nach einem der Ansprüche 16 bis 18, **dadurch gekennzeichnet, dass** die Schiebeplatte (120) unabhängig von den Riemen (102, 104) der Doppelriemenanordnung (100) bewegbar ist.

20. Vorrichtung (10) nach Anspruch 19, **dadurch gekennzeichnet, dass** die Schiebeplatte (120) an einem dritten Riemen (122), insbesondere einem Zahnriemen, befestigt ist, dass der dritte Riemen (122) mit Hilfe einer ersten Antriebseinheit antreibbar ist, und dass die Riemen (102, 104) der Doppelriemenanordnung (100) mit Hilfe einer von der ersten Antriebseinheit verschiedenen zweiten Antriebseinheit antreibbar sind.

21. Vorrichtung (10) nach Anspruch 19 oder 20, **dadurch gekennzeichnet, dass** die Schiebeplatte (120) beim Transport eines Wertscheinbündels (68) von der Stapeleinheit (26) zum Eingabe- und/oder Ausgabefach (28) mit einer größeren Geschwindigkeit in Richtung des Eingabe- und/oder Ausgabefaches (28) bewegt ist als die Riemen (102, 104) der Doppelriemenanordnung (100).

22. Vorrichtung (10) nach einem der Ansprüche 19 bis 21, **dadurch gekennzeichnet, dass** die Schiebeplatte (120) beim Transport eines Wertscheinbündels (68) von dem Eingabe- und/oder Ausgabefach (28) in Richtung der Stapeleinheit (26) mit einer kleineren Geschwindigkeit in Richtung der Stapeleinheit (28) bewegt ist als die Riemen (102, 104) der Doppelriemenanordnung (100).

23. Vorrichtung (10) nach einem der Ansprüche 13 bis 22, **dadurch gekennzeichnet, dass** die Schiebeplatte (120) während des Anbietens eines Wertscheinbündels (68) zur Entnahme aus dem Eingabe- und/oder Ausgabefach (20) hinter dem auszugebenden Wertscheinbündels (68) angeordnet ist.

24. Vorrichtung (10) nach einem der Ansprüche 13 bis 23, **dadurch gekennzeichnet, dass** eine Steuereinheit der Vorrichtung (10) zur Kontrolle des Eingabe- und/oder Ausgabefaches (28) die zweite Transporteinheit (24) derart ansteuert, dass die Schiebeplatte (120) in das Eingabe- und/oder Ausgabefach (28) bewegt wird.

25. Vorrichtung (10) nach einem der vorhergehenden Ansprüche, **dadurch gekennzeichnet, dass** die erste Transporteinheit (22) und die zweite Transporteinheit (24) derart ausgebildet sind, dass in einem Übergabebereich (54) Wertscheine direkt von der ersten Transporteinheit (22) an die zweite Transporteinheit (24) übergebbar sind.

## Claims

1. Device for handling valuable documents,
having a box receiving region (14) for receiving cash boxes (18),
a first transporting unit (22) for transporting valuable documents between a header module (12) of the device and the cash boxes (18) that are receivable in the box receiving region (24),
a first diverter (50) arranged at the header-module-side end of the first transporting unit (22),
a stacking unit (26) for stacking the valuable documents removed from the cash boxes (18) into a valuable-document bundle (68) to be dispensed,
a depositing and/or dispensing compartment (28) for dispensing and/or depositing valuable documents,
a reject and retract container (30) for receiving rejected valuable documents and valuable documents that have not been removed, and
having a second transporting unit (24) for transporting valuable documents between the stacking unit (26), the depositing and/or dispensing compartment (28) and the reject and retract container (30),
wherein the first diverter (50), in a first diverter position, feeds a valuable document removed from a cash box (18) to the stacking unit (26) and, in a second diverter position, feeds a valuable document removed from a cash box (18) to the second transporting unit (24).

2. Device (10) according to Claim 1, **characterized in that** the second transporting unit (24) is configured such that, with the aid thereof, both valuable-document bundles (68) and individual valuable documents are transportable.

3. Device (10) according to Claim 1 or 2, **characterized in that** the stacking unit (26) is configured such that a valuable-document bundle (68) stacked therein is feedable from the stacking unit (26) directly to the second transporting unit (24).

4. Device (10) according to Claim 3, **characterized in that** the stacking unit (26) comprises a pivotable bearing element (66) which is adjustable between a feeding position, in which it is arranged while the fed valuable documents are being stacked to form the valuable-documents stack (68), and a removal position, in which it is arranged for transferring the valuable-document bundle (68) to the second transporting unit (24).

5. Device (10) according to one of the preceding claims, **characterized in that** the reject and retract container (30) comprises a first compartment (32) for receiving rejected valuable documents and a second compartment (34), separate from the first compartment (32), for receiving valuable documents that have not been removed.

6. Device (10) according to one of the preceding claims, **characterized in that** the second transporting unit (24) comprises a second diverter (84) for feeding valuable documents, transported with the aid of the second transporting unit (24), to the reject and retract container (30).

7. Device (10) according to Claim 6, **characterized in that**, with the aid of the second diverter (84), both rejected valuable documents and valuable documents that have not been removed from the depositing and/or dispensing compartment (30) are feedable to the reject and retract container (30), and **in that**, within the reject and retract container (30), provision is made of a third diverter (90) for distributing the valuable documents fed via the second diverter (84) to the first compartment (32) and the second compartment (34).

8. Device (10) according to Claim 6, **characterized in that**, with the aid of the second diverter (84), only rejected valuable documents removed from the cash boxes (18) are feedable to the first compartment (32), and **in that** the second transporting unit (24) comprises a fourth diverter (86) for feeding valuable documents not removed from the depositing and/or dispensing compartment (28) to the second compartment (34).

9. Device (10) according to one of the preceding claims, **characterized in that** the stacking unit (26) is arranged in a first end region of the second transporting unit (24) and the depositing and/or dispensing compartment (28) is arranged in a second end region, opposite the first end region, of the second transporting unit (24), and **in that** the reject and retract container (30) is arranged between the stacking unit (26) and the depositing and/or dispensing compartment (30).

10. Device (10) according to one of the preceding claims, **characterized in that** the second transporting unit (24) comprises at least one belt (72, 74) that is guided over at least one drivable deflecting element (76).

11. Device (10) according to Claim 10, **characterized in that** the belt (72, 74) is driven in a first direction of rotation in order to transport valuable documents from the stacking unit (26) to the depositing and/or dispensing compartment (28), in order to transport individual rejected valuable documents, removed from the cash boxes (18), to the reject and retract container (30), and in order to transport a rejected valuable-document bundle (68) from the stacking unit (26) to the reject and retract container (30).

12. Device (10) according to Claim 10 or 11, **characterized in that** the belt (72, 74) is driven in a second direction of rotation, opposite to the first direction of rotation, in order to transport valuable documents not removed from the depositing and/or dispensing compartment (28) to the reject and retract container (30).

13. Device (10) according to one of the preceding claims, **characterized in that** the second transporting unit (24) comprises a receiving unit (82) for receiving a valuable-document bundle (68) in order to transport the valuable-document bundle (68) from the stacking unit to the depositing and/or dispensing compartment (28) and/or to the reject and retract container (30).

14. Device (10) according to one of the preceding claims, **characterized in that** the second transporting unit (24) comprises a sliding plate (120) for transporting the valuable-document bundle (68) from the stacking unit (26) to the depositing and/or dispensing compartment (28) and/or to the reject and retract container (30), wherein the sliding plate (120) presses against the edges of the valuable documents of the valuable-document bundle (68) in order to transport the valuable-document bundle (68), such that the valuable-document bundle (68) is moved.

15. Device (10) according to Claim 14, **characterized in that** the sliding plate (120) is movable from the stacking unit (26) into the depositing and/or dispensing compartment (28).

16. Device (10) according to Claim 14 or 15, **characterized in that** the second transporting unit (24) comprises at least one double-belt arrangement (100) for transporting the valuable-document bundle (68), wherein the double-belt arrangement (100) comprises at least a first belt (102) and a second belt (104), between which the valuable-document bundle (68) is received for transport.

17. Device (10) according to Claim 16, **characterized in that**, while it is being transported from the stacking unit (26) to the depositing and/or dispensing compartment (28), the valuable-document bundle (68) is guided at least over a section, preferably over the entire distance, both by the double-belt arrangement (100) and by the sliding plate (120).

18. Device (10) according to Claim 16, **characterized in that**, while it is being transported from the stacking unit (26) to the depositing and/or dispensing compartment (28), the valuable-document bundle (68) is moved at least over a section, preferably over the entire distance, by the double-belt arrangement (100), and **in that** the sliding plate (120), at least on this section, is moved at a predetermined spacing behind the rear edge, as seen in the transporting direction of the valuable-document bundle (68), of the valuable-document bundle (68).

19. Device (10) according to one of Claims 16 to 18, **characterized in that** the sliding plate (120) is movable independently of the belts (102, 104) of the double-belt arrangement (100).

20. Device (10) according to Claim 19, **characterized in that** the sliding plate (120) is fastened to a third belt (122), in particular a toothed belt, **in that** the third belt (122) is drivable with the aid of a first drive unit, and **in that** the belts (102, 104) of the double-belt arrangement (100) are drivable with the aid of a second drive unit different from the first drive unit.

21. Device (10) according to Claim 19 or 20, **characterized in that**, while a valuable-document bundle (68) is being transported from the stacking unit (26) to the depositing and/or dispensing compartment (28), the sliding plate (120) is moved at a greater speed in the direction of the depositing and/or dispensing compartment (28) than the belts (102, 104) of the double-belt arrangement (100).

22. Device (10) according to one of Claims 19 to 21, **characterized in that**, while a valuable-document bundle (68) is being transported from the depositing and or dispensing compartment (28) in the direction of the stacking unit (26), the sliding plate (120) is moved at a lower speed in the direction of the stacking unit (28) than the belts (102, 104) of the double-belt arrangement (100).

23. Device (10) according to one of Claims 13 to 22, **characterized in that**, while a valuable-document bundle (68) is being presented for removal from the depositing and/or dispensing compartment (20), the sliding plate (120) is arranged behind the valuable-document bundle (68) to be dispensed.

24. Device (10) according to one of Claims 13 to 23, **characterized in that**, in order to control the depositing and/or dispensing compartment (28), a control unit of the device (10) actuates the second transporting unit (24) such that the sliding plate (120) is moved into the depositing and/or dispensing compartment (28).

25. Device (10) according to one of the preceding claims, **characterized in that** the first transporting unit (22) and the second transporting unit (24) are configured such that, in a transfer region (54), valuable documents are transferable directly from the first transporting unit (22) to the second transporting unit (24).

## Revendications

1. Dispositif destiné à la manipulation de documents de valeur,
comprenant une région de réception de cassettes (14) destinée à recevoir des cassettes contenant de l'argent (18),
une première unité de transport (22) destinée au transport de documents de valeur entre un module de tête (12) du dispositif (10) et les cassettes contenant de l'argent (18) pouvant être reçues dans la région de réception de cassettes (24),
un premier aiguillage (50) disposé à l'extrémité située du côté du module de tête de la première unité de transport (22),
une unité d'empilement (26) destinée à l'empilement des documents de valeur prélevés des cassettes contenant de l'argent (18) pour former une liasse de documents de valeur (68) à distribuer,
un compartiment d'entrée et/ou de sortie (28) pour l'entrée et/ou la sortie de documents de valeur, un récipient de rejet et de retrait (30) destiné à recevoir des documents de valeur triés et non prélevés, et
comprenant une deuxième unité de transport (24) destinée au transport de documents de valeur entre l'unité d'empilement (26), le compartiment d'entrée et/ou de sortie (28) et le récipient de rejet et de retrait (30),
le premier aiguillage (50), dans une première position d'aiguillage, acheminant jusqu'à l'unité d'empilement (26) un document de valeur prélevé d'une cassette contenant de l'argent (18) et, dans une deuxième position d'aiguillage, acheminant jusqu'à la deuxième unité de transport (24) un document de valeur prélevé d'une cassette contenant de l'argent (18).

2. Dispositif (10) selon la revendication 1, **caractérisé en ce que** la deuxième unité de transport (24) est réalisée de telle sorte que non seulement des liasses de documents de valeur (68) mais aussi des documents de valeur individuels puissent être transportés à l'aide de celle-ci

3. Dispositif (10) selon la revendication 1 ou 2, **caractérisé en ce que** l'unité d'empilement (26) est réalisée de telle sorte qu'une liasse de documents de valeur (68) empilée dans celle-ci puisse être acheminée à partir de l'unité d'empilement (26) directement jusqu'à la deuxième unité de transport (24).

4. Dispositif (10) selon la revendication 3, **caractérisé en ce que** l'unité d'empilement (26) comporte un élément de support pivotant (66) qui peut être déplacé entre une position d'acheminement, dans laquelle il est disposé lors de l'empilement des documents de valeur acheminés pour former la pile de documents de valeur (68), et une position de prélèvement, dans laquelle il est disposé pour le transfert de la liasse de documents de valeur (68) à la deuxième unité de transport (24).

5. Dispositif (10) selon l'une quelconque des revendications précédentes, **caractérisé en ce que** le récipient de rejet et de retrait (30) comporte un premier compartiment (32) destiné à recevoir des documents de valeur triés et un deuxième compartiment (34) séparé du premier compartiment (32) destiné à recevoir des documents de valeur non prélevés.

6. Dispositif (10) selon l'une quelconque des revendications précédentes, **caractérisé en ce que** la deuxième unité de transport (24) comporte un deuxième aiguillage (84) pour l'acheminement jusqu'au récipient de rejet et de retrait (30) de documents de valeur transportés à l'aide de la deuxième unité de transport (24).

7. Dispositif (10) selon la revendication 6, **caractérisé en ce qu'**à l'aide du deuxième aiguillage (84), non seulement des documents de valeur triés mais aussi des documents de valeur non prélevés du compartiment d'entrée et/ou de sortie (30) peuvent être acheminés jusqu'au récipient de rejet et de retrait (30), et **en ce qu'**un troisième aiguillage (90) destiné à la répartition entre le premier compartiment (32) et le deuxième compartiment (34) des documents de valeur acheminés par le biais du deuxième aiguillage (84) est prévu à l'intérieur du récipient de rejet et de retrait (30).

8. Dispositif (10) selon la revendication 6, **caractérisé en ce qu'**à l'aide du deuxième aiguillage (84), seulement des documents de valeur triés prélevés des cassettes contenant de l'argent (18) peuvent être acheminés jusqu'au premier compartiment (32), et **en ce que** la deuxième unité de transport (24) comporte un quatrième aiguillage (86) destiné à l'acheminement jusqu'au deuxième compartiment (34) de documents de valeur non prélevés du compartiment d'entrée et/ou de sortie (28).

9. Dispositif (10) selon l'une quelconque des revendications précédentes, **caractérisé en ce que** l'unité d'empilement (26) est disposée dans une première région d'extrémité de la deuxième unité de transport (24) et le compartiment d'entrée et/ou de sortie (28) est disposé dans une deuxième région d'extrémité, opposée à la première région d'extrémité, de la deuxième unité de transport (24), et **en ce que** le récipient de rejet et de retrait (30) est disposé entre l'unité d'empilement (26) et le compartiment d'entrée et/ou de sortie (30).

10. Dispositif (10) selon l'une quelconque des revendications précédentes, **caractérisé en ce que** la deuxième unité de transport (24) comporte au moins une courroie (72, 74) guidée par le biais d'au moins un élément de déviation (76) pouvant être entraîné.

11. Dispositif (10) selon la revendication 10, **caractérisé en ce que** la courroie (72, 74) est entraînée dans un premier sens de rotation pour le transport de documents de valeur à partir de l'unité d'empilement (26) jusqu'au compartiment d'entrée et/ou de sortie (28), pour le transport jusqu'au récipient de rejet et de retrait (30) de documents de valeur triés individuels prélevés des cassettes contenant de l'argent (18), et pour le transport d'une liasse de documents de valeur (68) triée à partir de l'unité d'empilement (26) jusqu'au récipient de rejet et de retrait (30).

12. Dispositif (10) selon la revendication 10 ou 11, **caractérisé en ce que** la courroie (72, 74) est entraînée dans un deuxième sens de rotation opposé au premier sens de rotation pour le transport jusqu'au récipient de rejet et de retrait (30) de documents de valeur non prélevés du compartiment d'entrée et/ou de sortie (28).

13. Dispositif (10) selon l'une quelconque des revendications précédentes, **caractérisé en ce que** la deuxième unité de transport (24) comporte une unité de réception (82) destinée à recevoir une liasse de documents de valeur (68) pour le transport de la liasse de documents de valeur (68) à partir de l'unité d'empilement jusqu'au compartiment d'entrée et/ou de sortie (28) et/ou jusqu'au récipient de rejet et de retrait (30).

14. Dispositif (10) selon l'une quelconque des revendications précédentes, **caractérisé en ce que** la deuxième unité de transport (24) comporte une plaque coulissante (120) pour le transport de la liasse de documents de valeur (68) à partir de l'unité d'empilement (26) jusqu'au compartiment d'entrée et/ou de sortie (28) et/ou jusqu'au récipient de rejet et de retrait (30), la plaque coulissante (120) pour le transport de la liasse de documents de valeur (68) pressant contre les arêtes des documents de valeur de la liasse de documents de valeur (68), de telle sorte que la liasse de documents de valeur (68) soit déplacée.

15. Dispositif (10) selon la revendication 14, **caractérisé en ce que** la plaque coulissante (120) peut être déplacée à partir de l'unité d'empilement (26) jusque dans le compartiment d'entrée et/ou de sortie (28).

16. Dispositif (10) selon la revendication 14 ou 15, **caractérisé en ce que** la deuxième unité de transport (24) comporte au moins un agencement à double courroie (100) pour le transport de la liasse de documents de valeur (68), l'agencement à double courroie (100) comportant au moins une première courroie (102) et une deuxième courroie (104), entre lesquelles est reçue la liasse de documents de valeur (68) pour le transport.

17. Dispositif (10) selon la revendication 16, **caractérisé en ce que**, lors du transport à partir de l'unité d'empilement (26) jusqu'au compartiment d'entrée et/ou de sortie (28), la liasse de documents de valeur (68) est guidée au moins sur un trajet partiel, de préférence sur tout le trajet, non seulement par l'agencement à double courroie (100) mais aussi par la plaque coulissante (120).

18. Dispositif (10) selon la revendication 16, **caractérisé en ce que**, lors du transport à partir de l'unité d'empilement (26) jusqu'au compartiment d'entrée et/ou de sortie (28), la liasse de documents de valeur (68) est déplacée au moins sur un trajet partiel, de préférence sur tout le trajet, par l'agencement à double courroie (100), et **en ce que** la plaque coulissante (120) est déplacée au moins sur ce trajet partiel à une distance prédéfinie derrière l'arête arrière de la liasse de documents de valeur (68), vue dans le sens de transport de la liasse de documents de valeur (68).

19. Dispositif (10) selon l'une quelconque des revendications 16 à 18, **caractérisé en ce que** la plaque coulissante (120) peut être déplacée indépendamment des courroies (102, 104) de l'agencement à double courroie (100).

20. Dispositif (10) selon la revendication 19, **caractérisé en ce que** la plaque coulissante (120) est fixée à une troisième courroie (122), en particulier à une courroie dentée, **en ce que** la troisième courroie (122) peut être entraînée à l'aide d'une première unité d'entraînement, et **en ce que** les courroies (102, 104) de l'agencement à double courroie (100) peuvent être entraînées à l'aide d'une deuxième unité d'entraînement différente de la première unité d'entraînement.

21. Dispositif (10) selon la revendication 19 ou 20, **caractérisé en ce que**, lors du transport d'une liasse de documents de valeur (68) à partir de l'unité d'empilement (26) jusqu'au compartiment d'entrée et/ou de sortie (28), la plaque coulissante (120) est déplacée à une plus grande vitesse en direction du compartiment d'entrée et/ou de sortie (28) que les courroies (102, 104) de l'agencement à double courroie (100).

22. Dispositif (10) selon l'une quelconque des revendications 19 à 21, **caractérisé en ce que**, lors du transport d'une liasse de documents de valeur (68) à partir du compartiment d'entrée et/ou de sortie (28) en direction de l'unité d'empilement (26), la plaque coulissante (120) est déplacée à une plus petite vitesse en direction de l'unité d'empilement (28) que les courroies (102, 104) de l'agencement à double courroie (100).

23. Dispositif (10) selon l'une quelconque des revendications 13 à 22, **caractérisé en ce que**, pendant qu'une liasse de documents de valeur (68) est présentée pour le prélèvement à partir du compartiment d'entrée et/ou de sortie (20), la plaque coulissante (120) est disposée derrière la liasse de documents de valeur (68) à distribuer.

24. Dispositif (10) selon l'une quelconque des revendications 13 à 23, **caractérisé en ce qu'**une unité de commande du dispositif (10) commande la deuxième unité de transport (24) pour le contrôle du compartiment d'entrée et/ou de sortie (28), de telle sorte que la plaque coulissante (120) soit déplacée dans le compartiment d'entrée et/ou de sortie (28).

25. Dispositif (10) selon l'une quelconque des revendications précédentes, **caractérisé en ce que** la première unité de transport (22) et la deuxième unité de transport (24) sont réalisées de telle sorte que, dans une région de transfert (54), des documents de valeur puissent être transférés directement de la première unité de transport (22) à la deuxième unité de transport (24).
